# EUROPÄISCHE PATENTSCHRIFT

(11) **EP 1 703 220 B1**
(45) Veröffentlichungstag und Bekanntmachung des Hinweises auf die Patenterteilung: **23.04.2008**
(21) Anmeldenummer: 06002593.9
(22) Anmeldetag: 09.02.2006
(51) Int. Cl.: F24F 6/18, F24F 3/14

(54) **Einrichtung zum Befeuchten von Prozeßluft**
Arrangement for humidifying conditioned air
Arrangement pour humidifier l'air conditionné

(30) Priorität: 14.02.2005 DE 102005006520
(43) Veröffentlichungstag der Anmeldung: 20.09.2006
(73) Patentinhaber: M+W Zander Products GmbH, 70499 Stuttgart (DE)
(72) Erfinder: Haubner, Karl, 71229 Leonberg (DE)
(74) Vertreter: Jackisch-Kohl, Anna-Katharina

(56) Entgegenhaltungen:
- DE-U1- 29 911 440
- US-A- 2 029 428
- US-A- 2 321 115
- US-A- 3 219 796

## Beschreibung

Die Erfindung betrifft eine Einrichtung zum Befeuchten von Prozeßluft nach dem Oberbegriff des Anspruches 1.

Es ist beispielsweise bei der Halbleiterproduktion, bei der CD-Herstellung, im Pharmaziebereich und dergleichen notwendig, die Prozeßluft zu befeuchten (Siehe z.B. Patentdokument US-A-2 029 428). Hierzu wird das im Dampferzeuger befindliche Wasser erhitzt und der entstehende Dampf der Prozeßluft zugeführt. Da unbehandeltes Wasser kalkhaltig ist, steigt der Härtegrad des Wassers im Dampferzeuger durch den Verdampfungsvorgang ständig. Deshalb erfolgt in regelmäßigen Abständen ein Abschlämmvorgang, bei dem das im Dampferzeuger befindliche angereicherte Wasser durch Frischwasser ganz oder teilweise ersetzt wird. Dadurch wird der Verdampfungsvorgang für eine gewisse Zeit reduziert oder ganz unterbrochen, bis das Wasserreservoir wieder eine stabile Temperatur erreicht hat.

Es ist auch bekannt, dem Dampferzeuger eine Wasserenthärtungsanlage vorzuschalten. Dann ist das dem Dampfbefeuchter zugeführte Wasser kalkfrei, so daß eine Entkalkung des Dampferzeugers nicht notwendig ist. Allerdings ist eine solche Einrichtung aufwendig und teuer.

Der Erfindung liegt die Aufgabe zugrunde, die gattungsgemäße Einrichtung so auszubilden, daß eine stabile Befeuchtungsleistung einfach und kostengünstig ermöglicht wird.

Diese Aufgabe wird bei der gattungsgemäßen Einrichtung erfindungsgemäß mit den kennzeichnenden Merkmalen des Anspruches 1 gelöst.

Bei der erfindungsgemäßen Einrichtung wird eine zweistufige Dampferzeugung eingesetzt. Der im ersten Dampferzeuger gebildete Dampf wird im Kondensator kondensiert. Dieses Kondensat wird dem weiteren Dampferzeuger zugeführt, der es verdampft. Der entstehende Dampf wird in die Prozeßluft eingebracht. Für die Einrichtung kann Leitungswasser verwendet werden. Die Leistung der beiden Dampferzeuger kann so aufeinander abgestimmt sein, daß die Dampferzeugung des ersten Dampferzeugers für einen Abschlämmvorgang kurzzeitig unterbrochen werden kann, während der weitere Dampferzeuger noch so viel Kondensat enthält, daß während des Abschlämmprozesses die Dampferzeugung am weiteren Dampferzeuger fortgesetzt werden kann.

Weitere Merkmale der Erfindung ergeben sich aus den weiteren Ansprüchen, der Beschreibung und der Zeichnung.

Sie zeigt eine erfindungsgemäße Einrichtung in schematischer Darstellung.

Die Einrichtung dient zum Befeuchten gasförmiger Medien, insbesondere Luft. Sie wird beispielsweise in Prozeßgeräten, wie sie bei der Halbleiterproduktion oder bei der Herstellung von CDs verwendet werden, sowie im Pharmaziebereich, in Feinmeßräumen oder Klimakammern eingesetzt.

Die Einrichtung weist einen ersten Destillator bzw. Dampferzeuger 1, einen Kondensator 2, einen Sammler 3 und einen zweiten Dampferzeuger 4 auf.

Der erste Dampferzeuger 1 ist in bekannter Weise als Elektrodendampfbefeuchter ausgebildet. Er weist eine Zulaufleitung 5 für Leitungswasser sowie eine Ablaufleitung 6 auf, in der eine Abschlämmpumpe 7 liegt. Über sie werden im Dampferzeuger 1 anfallende Abfallprodukte regelmäßig abgeschlämmt. Anschließend wird wieder kaltes Leitungswasser über den Zulauf 5 nachgefüllt, wodurch der Betrieb des Dampferzeugers 1 für kurze Zeit teilweise unterbrochen ist. In der Zulaufleitung 5 sitzt ein Schaltventil 39, mit dem der Zulauf des Leitungswassers gesteuert wird. Die Zulaufleitung 5 mündet vorteilhaft in einen Boden 40 eines Behälters 41 des Dampferzeugers 1. Im Behälter 41 wird durch Erhitzen des Wassers Dampf erzeugt, der über eine Dampfleitung 8 dem Kondensator 2 zugeführt wird. Die Dampfleitung 8 ist vorteilhaft ein Schlauch, der problemlos verlegt werden kann, auch unter ungünstigen Einbauverhältnissen. Im Kondensator 2, der vorteilhaft ein Plattenwärmetauscher ist, wird der Dampf kondensiert. Hierzu wird dem Kondensat 2 Kühlwasser 9 zugeführt, das die Kondensationsenthalpie aufnimmt und abführt. Das Kondensat ist enthärtetes Wasser, das über eine Leitung 10 dem Sammler 3 zugeführt wird. Er hat einen Behälter 42, in dessen Decke 43 die Kondensatleitung 10 vorteilhaft mündet. An den Boden 44 des Behälters 42 schließt eine Entleerungsleitung 45 an, die durch ein Ventil 46 geschlossen und geöffnet werden kann.

An den Behälter 42 ist eine Leitung 19 angeschlossen, in der eine Pumpe 11 sitzt, mit der das im Sammler 3 befindliche Kondensat über die Leitung 19 den zweiten Dampferzeuger 4 zugeführt wird.

Im Sammelbehälter 42 ist ein Schwimmerschalter 12 und eine Elektrode 13 angeordnet. Der Schwimmerschalter 12 ist mit dem Schaltventil 39 gekoppelt. Erreicht das Kondensat im Sammlerbehälter 42 einen bestimmten Höchststand, wird über den Schwimmerschalter 12 eine zugehörige Steuerung und eine Steuerleitung 17, in der ein Regler 16 liegt, das Schaltventil 39 geschlossen, so daß die Zufuhr von Wasser in den Behälter 41 des Dampferzeugers 1 unterbrochen wird.

Die Elektrode 13 ist über eine Steuerleitung 18, in der ein Regler 20 sitzt, mit der Pumpe 11 steuerungstechnisch verbunden. Über die Elektrode 13 und die Regler 20 und 16 wird das Ventil 39 so gesteuert, daß ein konstantes Niveau im Sammlerbehälter 42 gehalten wird. Außerdem wird dadurch sichergestellt, daß die Pumpe 11 nicht trockenläuft.

An den Behälter 42 des Sammlers 3 ist eine Überlaufleitung 14 angeschlossen, über die überschüssiges Kondensat einem Ablauf 15 zugeführt wird.

Der Sammler 3 bildet einen Speicher für das Kondensat, wenn das Wasser im Behälter 41 des Dampferzeugers 1 durch den Abschlämmvorgang ersetzt werden muß. Es wird mit der Pumpe 7 über die Ablaufleitung 6 von Zeit zu Zeit abgesaugt und dem Ablauf 15 zugeführt. Während dieses Reinigungsvorganges ist das Schaltventil 39 geschlossen, so daß kein Leitungswasser zugeführt wird. Außerdem wird während des Reinigungsvorganges die Dampferzeugung unterbrochen, so daß kein Kondensat gebildet wird. Darum wird das im Sammler 3 befindliche Kondensat während des Reinigungsprozesses dem Dampferzeuger 4 zugeführt. Der Behälter 42 des Sammlers 3 hat ein so großes Fassungsvermögen, daß für die Dauer des Reinigungsprozesses eine ausreichende Menge an Kondensat zur Verfügung steht. Somit ist trotz der diskontinuierlichen Arbeitsweise des Dampferzeugers 1 ein kontinuierlicher Betrieb des Dampferzeugers 4 gewährleistet.

Das Kondensat im Sammler 3 wird mittels der Pumpe 11 über die Leitung 19 dem Dampfbefeuchter 4 zugeführt. Die Leitung 19 ist als Kapillarrohr ausgebildet, das nur einen kleinen Innendurchmesser hat. Er beträgt beispielsweise nur etwa 5 mm bis 7 mm, vorteilhaft etwa 6 mm. Die Leitung 19 mündet in ein Überlaufrohr 32, das nahe der Decke 47 eines Behälters 21 des Dampfbefeuchters 4 mündet. An das Überlaufrohr 32 ist ein Siphon 38 über ein T-Stück 37 angeschlossen. Die Leitung 19 mündet in Strömungsrichtung des Kondensats vor dem T-Stück 37 in das Überlaufrohr 32.

Im Behälter 21 des Dampfbefeuchters 4 ist eine Heizung 22 untergebracht, die beispielsweise durch wenigstens einen Tauchheizstab gebildet sein kann. Er ragt von einer Seitenwand 48 des Behälters 21 nahe dem Boden 33 in das Kondensat. Mit der Heizung 22 wird die zur Befeuchtung der Prozeßluft benötigte Wassermenge verdampft. Der Dampf strömt über wenigstens eine Dampfleitung 37 zu wenigstens einer Dampflanze 28, die Austrittsdüsen 49 aufweist, durch die der Dampf in die vorbeiströmende, zu befeuchtende Prozeßluft eingebracht wird.

In der Dampflanze 28 sich bildendes Kondensat fließt über wenigstens eine Kondensatleitung 50 zurück zu einer drucklosen Sammelleitung 29. Sie ist über den Siphon 38 und das T-Stück 37 mit dem Überlaufrohr 32 verbunden und mündet in eine weitere drucklose Sammelleitung 30. In ihr wird das Kondensat über einen Filter 31 zum Sammler 3 zurückgeführt. Die Sammelleitung 30 mündet in die Decke 43 des Sammlerbehälters 42. In Strömungsrichtung hinter dem Filter 31 befindet sich in der Sammelleitung 30 ein Siphon 51.

Das über das Überlaufrohr 32 aus dem Behälter 21 des Dampfbefeuchters 4 austretende Kondensat wird dem Sammelbehälter 3 über den Siphon 38, die Sammelleitung 29 und die weitere Sammelleitung 51 zurückgeführt. Sie kann durch einen Hahn bzw. ein Ventil 35 geöffnet werden, wenn der Behälter 21 entleert werden soll.

Die Anordnung des T-Stückes 37 bestimmt über die Verbindung zum offenen Ablauf in die Sammelleitung 29 für das Kondensat den Füllstand im Behälter 21. Der zwischengeschaltete Siphon 38 dämpft über seine Wasservorlage die im Behälter 21 durch den Verdampfungsvorgang auftretenden Wasserspiegelschwankungen.

Da das Kondensat über die Entleerungsleitung 34 dem Behälter 21 zugeführt wird, ergibt sich eine sehr gleichmäßige Nachspeisung von kaltem, enthärtetem Wasser zum im Siedezustand befindlichen Wasser im Behälter 21 und damit eine gleichbleibend stabile Verdampferleistung. Das Kapillarrohr 19 sorgt für einen stabilen Pumpenvordruck. Schwankungen des Wasserniveaus im Behälter 21 und/oder Einflüsse vom Dampfbefeuchter bzw. Verdampfer 4 sind damit nahezu vollständig ausgeschaltet.

Der Dampfbefeuchter 4 ist mit mindestens einem Niveauwächter 23 versehen, mit dem das Niveau des Kondensats im Behälter 21 geregelt werden kann. Der Niveauwächter 23 ist an einen Regler 24 angeschlossen, der wie die Regler 16, 20 an die Steuerung angeschlossen ist. Sobald das Kondensatniveau im Behälter 21 einen vorgegebenen Wert unterschreitet, wird die Pumpleistung der Pumpe 11 über die Steuerung erhöht.

An den Regler 24 sind auch die Heizung 22 und wenigstens ein Feuchtefühler 26 angeschlossen, der in Luftströmungsrichtung nachgeordnet zur Dampflanze 28 liegt. Je nach Feuchtegehalt der Luft kann über die Steuerung die Heizleistung erhöht oder erniedrigt werden, so daß der Feuchtegehalt konstant gehalten werden kann. Mit dem Regler 24 ist es zuverlässig möglich, die relative Feuchte der zu kondensierenden Luft als Regelgröße für die Leistung der Heizung 22 einzusetzen.

Mit der beschriebenen Einrichtung kann kalkhaltiges Stadtwasser verwendet werden, um daraus entsalztes, schmutzfreies Wasser für die Befeuchtung der Prozeßluft zu erzeugen. Um eine Kalkbildung im Dampferzeuger 1 zu verringern, wird der Behälter 41 regelmäßig abgeschlämmt. Das im Kondensator 2 gebildete Kondensat wird im Sammler 3 gesammelt, der als Wasserpuffer für den Dampfbefeuchter 4 dient, wenn der Dampferzeuger 1 gereinigt wird. Im Dampferzeuger 4 wird das enthärtete Wasser verdampft, vorzugsweise durch eine stetige Regelung mittels des Reglers 24. Aufgrund der beschriebenen Niveauregelung im Behälter 21 des Dampfbefeuchters 4 wird eine konstante Befeuchterleistung gewährleistet, da das Kondensat konstant und gleichmäßig zuläuft. Die Niveauregelung ist einfach im Aufbau und kostengünstig.

Da das in der Dampflanze 28 anfallende Kondensat ebenfalls im Sammler 3 gesammelt wird, kann der Dampfbefeuchter 1 bei geringerer Leistung betrieben werden. Dadurch wird der Energieverbrauch gesenkt. Wird nur wenig Dampf zur Befeuchtung der Prozeßluft benötigt, kann der Dampferzeuger 1 zeitweise sogar abgeschaltet werden, da der Sammler 3 genügend Vorrat an Kondensat enthält.

Die Befeuchterleistung wird stetig über die Steuerung der Prozeßluftanlage geregelt. Die Leistungsregelung der Heizung 22 im Dampfbefeuchter 4 erfolgt vorteilhaft über einen Leistungssteller mit Pulsweitenmodulation. Die Regelung des Dampferzeugers 1 erfolgt in der beschriebenen Weise unter Berücksichtigung des Füllstandes des Sammlers 3 in Verbindung mit der geforderten Befeuchterleistung.

Der Dampfbefeuchter 1 wird so geregelt, daß er bei Unterschreiten einer vorgegebenen Leistungsanforderung abgeschaltet wird, beispielsweise bei einer Leistungsanforderung kleiner als 20%. Steigt die geforderte Befeuchtungsleistung über einen vorgegebenen Wert, beispielsweise über 25%, wieder an oder sinkt das Niveau im Sammler 3 unter einen eingestellten Wert, wird der Dampfbefeuchter wieder eingeschaltet. Um einen Wassermangel zu vermeiden, muß die Verdampferleistung des Dampfbefeuchters 1 ausreichend größer sein als die Verdampferleistung des Dampfbefeuchters 4, beispielsweise um 20%.

Auf diese Weise wird die benötigte Leistung des Dampfbefeuchters 1 dem Leistungsbedarf angepaßt. Insbesondere wird angestrebt, einen Überlauf des Kondensats im Sammler 3 so gering wie möglich zu halten, um unnötige Belastungen des Dampfbefeuchters 1 zu minimieren.

Im Dampfbefeuchter 4 ändern sich aufgrund des Überganges vom heißen zum siedenden Wasser durch entstehende Gasblasen die Wasserstände im Behälter 21 in kurzen Intervallen sehr stark. Um ein schnelles Abfließen des Wasser mit anschließender Nachfüllung mit kaltem, enthärteten Wasser aus dem Sammler 3 über das Überlaufrohr 32 zu verhindern, wird der Zulaufquerschnitt sehr klein gehalten.

Das Überlaufrohr 32 erlaubt über den Siphon 38 und die Sammelleitung 29 einen Druckausgleich im Behälter 21. Dadurch haben Druckstöße beim Sieden des Wassers keinen Einfluß auf den Wasserstand im Behälter 21.

Das Kondensat aus dem Sammler 3 wird so zugeführt, daß es oberhalb des Flüssigkeitsspiegels im Behälter 21 in das Überlaufrohr 32 gelangt. Dadurch ist gewährleistet, daß der Behälter 21 einwandfrei gefüllt wird, bevor das Wasser in das Überlaufrohr 32 gelangt. Um eine ausreichende Menge an Wasser für den Verdampfungsvorgang zur Verfügung zu haben, wird mehr Kondensat, vorzugsweise doppelt so viel, zugeführt, als Kondensat im Behälter 21 verdampft wird.

Damit das Überlaufrohr 32 und der Siphon 38 nicht vollständig mit Wasser gefüllt sind, was zu einem Saugeffekt führen würde, sind die Strömungsquerschnitte des Überlaufrohres 32, des T-Stückes 37 und des Siphons 38 ausreichend groß. Der Austritt nach dem Siphon 38 weist dasselbe Druckniveau wie die Dampflanze 28 auf, da die Sammelleitung 29, an die der Siphon 38 angeschlossen ist, frei ablaufend ist.

Der Abstand vom Dampfaustritt 25 des Behälters 21 zum Wasserspiegel ist ausreichend groß, damit kochendes Wasser nicht in die Dampfleitung 27 gelangt und dadurch den Druck erhöht, was zu Feuchteschwankungen, insbesondere aber zu Niveauschwankungen, führen würde. Am Dampfaustritt 25 können aber auch konstruktive Maßnahmen vorgesehen sein, die den Zutritt von Spritzwasser in die Dampfleitung 27 verhindern. Dann kann der Wasserspiegel im Behälter 21 höher sein.

## Patentansprüche

1. Einrichtung zum Befeuchten von Prozeßluft, wie bei der Halbleiterproduktion, CD-Herstellung, im Pharmaziebereich, in Feinmeßräumen und Klimakammern, mit mindestens einem Dampferzeuger (1), der wenigstens einen Zulauf für das zu verdampfende Medium, vorzugsweise Wasser, und wenigstens eine Dampfleitung (8) aufweist,
**dadurch gekennzeichnet, daß** dem Dampferzeuger (1) wenigstens ein Kondensator (2) nachgeschaltet ist, dem mindestens ein weiterer Dampferzeuger (4) nachgeschaltet ist.

2. Einrichtung nach Anspruch 1,
**dadurch gekennzeichnet, daß** der vorteilhaft an Kühlmedium angeschlossene Kondensator (2) ein Plattenwärmetauscher ist.

3. Einrichtung nach Anspruch 1 oder 2,
**dadurch gekennzeichnet, daß** der Dampferzeuger (1) wenigstens eine Ablaufleitung (6) aufweist, in der vorteilhaft eine Pumpe (7) sitzt.

4. Einrichtung nach einem der Ansprüche 1 bis 3,
**dadurch gekennzeichnet, daß** der Dampferzeuger (1) wenigstens eine Wasserzulaufleitung (5) aufweist, die durch ein Ventil (39) verschließbar ist.

5. Einrichtung nach einem der Ansprüche 1 bis 4,
**dadurch gekennzeichnet, daß** der weitere Dampferzeuger (4) mindestens eine Dampfleitung (27) aufweist, die den weiteren Dampferzeuger (4) mit mindestens einer vorteilhaft als Dampflanze ausgebildete Dampfaustrageinheit (28) verbindet.

6. Einrichtung nach Anspruch 5,
**dadurch gekennzeichnet, daß** an die Dampfaustrageinheit (28) mindestens eine Kondensatleitung (50) angeschlossen ist, die vorteilhaft mit einer vorzugsweise drucklosen Sammelleitung (29) leitungsverbunden ist.

7. Einrichtung nach einem der Ansprüche 1 bis 6,
**dadurch gekennzeichnet, daß** zwischen den Kondensator (2) und den weiteren Dampferzeuger (4) ein Sammler (3) geschaltet ist, der vorteilhaft über wenigstens eine Leitung (19) mit dem weiteren Dampferzeuger (4) leitungsverbunden ist.

8. Einrichtung nach Anspruch 7,
**dadurch gekennzeichnet, daß** in der vorteilhaft als Kapillarrohr ausgebildeten Leitung (19) eine Pumpe (11) sitzt, mit der das Kondensat im Sammler (3) zum weiteren Dampferzeuger (4) förderbar ist.

9. Einrichtung nach Anspruch 7 oder 8,
**dadurch gekennzeichnet, daß** die Leitung (19) in eine Überlaufleitung (32) des weiteren Dampferzeugers (4) mündet, die vorteilhaft im Bodenbereich in einen Behälter (21) des weiteren Dampferzeugers (4) mündet.

10. Einrichtung nach Anspruch 9,
**dadurch gekennzeichnet, daß** die Überlaufleitung (32) über einen Siphon (38) mit der Sammelleitung (29) verbunden ist.

11. Einrichtung nach Anspruch 10,
**dadurch gekennzeichnet, daß** die Leitung (19) des Sammlers (3) in Strömungsrichtung vor dem Anschluß (37) des Siphons (38) in die Überlaufleitung (32) mündet.

12. Einrichtung nach einem der Ansprüche 1 bis 11,
**dadurch gekennzeichnet, daß** der weitere Dampferzeuger (4) eine Heizung (22) für das Kondensat aufweist, die vorzugsweise in Abhängigkeit vom Feuchtegehalt der Luft nach dem Befeuchtungsvorgang regulierbar ist.

13. Einrichtung nach einem der Ansprüche 5 bis 12,
**dadurch gekennzeichnet, daß** im Austrittsbereich des Dampfes aus der Dampfaustrageinheit (28) wenigstens ein Feuchtefühler (26) vorgesehen ist.

14. Einrichtung nach einem Ansprüche 7 bis 13,
**dadurch gekennzeichnet, daß** der Sammler (3) wenigstens einen Schwimmerschalter (12) aufweist und daß die Pumpe (11) vorteilhaft in Abhängigkeit von Signalen des Schwimmerschalters (12) betätigbar ist.

15. Einrichtung nach einem der Ansprüche 10 bis 14,
**dadurch gekennzeichnet, daß** der Austritt hinter dem Siphon (38) und die Dampfaustrageinheit (28) dasselbe Druckniveau haben.

16. Einrichtung nach einem der Ansprüche 1 bis 15,
**dadurch gekennzeichnet, daß** zur Aufrechterhaltung eines zumindest annähernd konstanten Niveaus der Sammler (3) mit wenigstens einer Elektrode (13) versehen ist, mit der über wenigstens einen Regler (16, 20) und wenigstens ein Ventil (39) der Wasserstand im Sammler (3) geregelt wird.

## Claims

1. Arrangement for humidifying conditioned air, such as in the production of semiconductors, manufacturing of CDs, in the field of pharmacy, in micro-inspection rooms and climatic chambers with at least one steam generator (1) comprising at least one supply line for the medium to be evaporated, preferably water and which has at least one steam pipeline (8),
**characterised in that** to the steam generator (1) at least one condenser (2) is arranged downstream, to which is arranged downstream at least one additional steam generator (4).

2. Arrangement according to claim 1,
**characterised in that** the condenser (2), advantageously connected to a cooling medium is a plate heat exchanger.

3. Arrangement according to claim 1 or 2,
**characterised in that** the steam generator (1) comprises at least one drain line (6), in which a pump (7) is located advantageously.

4. Arrangement according to one of the claims 1 to 3,
**characterised in that** the steam generator (1) comprises at least one water supply line (5), which can be closed by a valve (39).

5. Arrangement according to one of the claims 1 to 4,
**characterised in that** the additional steam generator (4) comprises at least one steam line (27) connecting the additional steam generator (4) with at least one steam separator unit (28), advantageously formed as a steam lance.

6. Arrangement according to claim 5,
**characterised in that** to the steam separator unit (28) is adjoined to at least one condensate line (50), advantageously conductively connected with a preferably unpressurized collecting line (29).

7. Arrangement according to one of the claims 1 to 6,
**characterised in that** between the condenser (2) and the additional steam generator (4) a drum (3) is arranged, which is advantageously conductively connected by at least one line (19) with the additional steam generator (4).

8. Arrangement according to claim 7,
**characterised in that** in the line (19), advantageously formed as a capillary tube, is located a pump (11), with which the condensate within the drum (3) is conveyable to the additional steam generator (4).

9. Arrangement according to claim 7 or 8,
**characterised in that** the line (19) leads to an overflow line (32) of the additional steam generator (4) leading advantageously within the bottom area into a vessel (21) of the additional steam generator (4).

10. Arrangement according to claim 9,
**characterised in that** the overflow line (32) is connected via a siphon (38) with the collecting line (29).

11. Arrangement according to claim 10,
**characterised in that** the line (19) of the drum (3) leads in the flow direction prior to the connection (37) of the siphon (38) into the overflow line (32).

12. Arrangement according to one of the claims 1 to 11,
**characterised in that** the additional steam generator (4) comprises for the condensate a heater (22), which can be regulated preferably depending on the moisture content of the air after the moistening process.

13. Arrangement according to one of the claims 5 to 12,
**characterised in that** within the escape zone of the steam out of the steam separator unit (28) is provided at least one moisture feeler (26).

14. Arrangement according to one of the claims 7 to 13,
**characterised in that** the drum (3) comprises at least one floating switch (12) and that the pump (11) is actuable advantageously depending on signals from the floating switch (12).

15. Arrangement according to one of the claims 10 to 14,
**characterised in that** the escape behind the siphon (38) and the steam separator unit (28) have the same pressure level.

16. Arrangement according to one of the claims 1 to 15,
**characterised in that** for the maintenance of a level, at least approximately constant, the drum (3) is provided with at least one electrode (13) therewith via at least one regulator (16, 20) and at least one valve (39) the water level within the drum (3) can be regulated.

## Revendications

1. Arrangement pour humidifier l'air conditionné, comme pour la production de semi-conducteurs, la fabrication de CD, dans le secteur pharmaceutique, pour les locaux de mesure de précision et chambres climatisées avec au moins un générateur de vapeur (1), comprenant au moins une alimentation pour le medium à évaporer, de préférence de l' eau et au moins une conduite de vapeur (8),
**caractérisé en ce que** le générateur de vapeur (1) est placé en aval d'au moins un condensateur (2) celui-ci étant placé en aval d'au moins un générateur de vapeur (4) supplémentaire.

2. Arrangement selon revendication 1,
**caractérisé en ce que** le condensateur (2), branché avantageusement à un médium frigorifique est un échangeur de chaleur à plaques.

3. Arrangement selon revendication 1 ou 2,
**caractérisé en ce que** le générateur de vapeur (1) comprend au moins une conduite d'écoulement (6) dans laquelle est placée avantageusement une pompe (7).

4. Arrangement selon une des revendications 1 à 3,
**caractérisé en ce que** le générateur de vapeur (1) comprend au moins une conduite d'alimentation d'eau (5) celle-ci pouvant être fermée par une soupape (39).

5. Arrangement selon une des revendications 1 à 4,
**caractérisé en ce que** le générateur de vapeur (4) supplémentaire comprend au moins une conduite de vapeur (27), celle-ci connectant le générateur de vapeur (4) supplémentaire avec au moins une unité d'échappement de vapeur (28), avantageusement formée comme une lance de vapeur.

6. Arrangement selon revendication 5,
**caractérisé en ce que**, à l'unité d'échappement de vapeur (28) est connectée au moins une tuyauterie de purge (50), avantageusement reliée à une conduite collectrice (29) de préférence sans pression.

7. Arrangement selon une des revendications 1 à 6,
**caractérisé en ce que** entre le condensateur (2) et générateur de vapeur (4) supplémentaire est intercalé un collecteur (3), avantageusement relié par au moins une conduite (19) avec le générateur de vapeur supplémentaire (4).

8. Arrangement selon revendication 7,
**caractérisé en ce que** dans la conduite (19) avantageusement formée comme tube capillaire est placée une pompe (11), par laquelle le condensat dans le collecteur (3) peut être transporté au générateur de vapeur supplémentaire (4).

9. Arrangement selon revendication 7 ou 8,
**caractérisé en ce que** la conduite (19) débouche sur une conduite trop-plein du générateur de vapeur (4) supplémentaire, débouchant avantageusement dans la zone de fond dans un récipient (21) du générateur de vapeur (4) supplémentaire.

10. Arrangement selon revendication 9,
**caractérisé en ce que** la conduite trop-plein (32) est connectée par un siphon (38) avec la conduite collectrice (29).

11. Arrangement selon revendication 10,
**caractérisé en ce que** la conduite (19) du collecteur (3) dans le sens de circulation débouche devant la connexion (37) du siphon (38) dans la conduite trop-plein (32).

12. Arrangement selon une des revendications 1 à 11,
**caractérisé en ce que** le générateur de vapeur (4) supplémentaire comprend un chauffage (22) pour le condensat, celui-ci étant réglable de préférence en fonction de l'humidité de l'air après le processus d'humidification.

13. Arrangement selon une des revendications 5 à 12,
**caractérisé en ce que** dans la zone de sortie de la vapeur de l'unité d'échappement de vapeur (28) soit prévu au moins un capteur d'humidité (26).

14. Arrangement selon une des revendications 7 à 13,
**caractérisé en ce que** le collecteur (3) comprend au moins un interrupteur à flotteur (12) et que la pompe (11) peut être actionnée avantageusement en fonction des signaux de l'interrupteur à flotteur (12).

15. Arrangement selon une des revendications 10 à 14,
**caractérisé en ce que** la sortie derrière le siphon (38) et l'unité d'échappement de vapeur (28) ont le même niveau de pression.

16. Arrangement selon une des revendications 1 à 15,
**caractérisé en ce que** pour le maintien d'un niveau du collecteur (3) au moins approximativement constant, celui-ci étant doté d'au moins une électrode (13) par laquelle le niveau d'eau dans le collecteur (3) est réglé par au moins un régulateur (16, 20) et au moins une soupape (39).
